# FASCICULE DE BREVET EUROPEEN

(11) **EP 0 013 241 B1**
(45) Date de publication et mention de la délivrance du brevet: **05.05.1982**
(21) Numéro de dépôt: 79401064.5
(22) Date de dépôt: 21.12.1979
(51) Int. Cl.: H01J 29/39, H01J 31/36

(54) **Tube intensificateur d'image radiologique à sortie video et chaîne de radiologie comportant un tel tube**
Röntgenbildverstärkerröhre mit Video-Ausgabe und radiologische Anordnung mit einer derartigen Röhre
Radiological intensifier tube with video output and radiological network provided with such a tube

(30) Priorité: 29.12.1978 FR 7836957
(43) Date de publication de la demande: 09.07.1980
(73) Titulaire: THOMSON-CSF, 75008 Paris (FR)
(72) Inventeur: Ricodeau, Jean, F-75360 Paris Cedex 08 (FR); Rougeot, Henri, F-75360 Paris Cedex 08 (FR)
(74) Mandataire: Bénichou, Robert

## Description

L'invention concerne un tube intensificateur d'image radiologique, et la chaîne de radiologie qui comporte un tel intensificateur.

Dans les tubes intensificateurs d'image radiologique (tubes IIR) les rayons X incidents sont convertis en lumière dans un écran luminescent, puis en photo-électrons dans une photocathode. Ces photo-électrons sont accélérés par une optique électronique et focalisés sur une poudre luminescente donnant une image lumineuse de la densité du flux des photons X indicents. Pour une exploitation télévisée on reprend cette image de sortie par une optique qui reforme l'image sur la cible photosensible d'un tube de prise de vues, un vidicon par exemple, où elle crée une distribution de charges qui sont lues par un faisceau électronique donnant alors le signal vidéo.

Il est souhaitable de supprimer l'optique de couplage IIR-vidicon à cause de son poids et de son encombrement, de son manque de luminosité, et d'une façon générale des défauts supplémentaires qu'elle introduit dans la chaîne.

Une première solution de l'art antérieur a été un couplage IIR-vidicon par fibres optiques. L' écran de sortie lumineux de l'IIR est-mis en contact avec une galette de fibres optiques ainsi que la cible du tube de prise de vues, les deux galettes étant ensuite couplées entre elles (voir le brevet français n° 7 423 277).

Mais les fibres optiques présentent des défauts qui s'avèrent graves pour un usage radiologique. Un défaut de l'une des fibres individuelles formant l'ensemble de la galette se traduit par un point ou une zone noire; de plus, le dessin de la mosaïque des fibres est apparent sur l'image.

Une deuxième solution de l'art antérieur consiste à supprimer l'écran de sortie de l'intensificateur et l'optique de couplage et à envoyer les photo-électrons directement sur une cible du vidicon, sensible à l'impact des électrons - l'ensemble étant placé dans une même enceinte - telle qu'une cible à mosaïque de diodes. On obtient alors un gain rayons X-signal vidéo très élevé.

Malheureusement, il est nécessaire de réduire au maximum le bruit quantique des rayons par l'utilisation de doses X très élevées. De plus, les dimensions du champ d'entrée de l'intensificateur imposent des tensions élevées à l'optique électronique, ce qui donne une énergie élevée aux photo-électrons arrivant sur la cible, et partant, un gain électronique très grand dans la cible. A cause de la dose X élevée et du gain de cible élevé il est nécessaire, pour éviter la saturation électrique de celle-ci, de prévoir des dispositions pour diminuer le gain de la cible. Il faut de plus prévoir, dans ce genre de tubes, la possibilité d'un gain variable de la cible entre 1 et 50 par exemple, pour fonctionner, selon les utilisations, soit en graphie, soit en scopie.

Pour cela une solution consistait dans l'art antérieur à déposer sur une cible à mosaïque de diodes, du côté de l'arrivée des photo-électrons, une ou plusieurs couches barrière, métalliques, épaisses, par exemple de 1 µm d'aluminium, absorbant une partie de l'énergie des électrons (voir la demande de brevet français n° 7 705 031). Cette couche, bien que diminuant le gain, introduisait un bruit de multiplication considérable dû au fait que la perte d'énergie des photo-électrons dans la couche barrière est un phénomène statistique qui présente des fluctuations importantes.

L'objet de l'invention est une autre solution n'ayant pas ces inconvénients.

L'invention sera mieux comprise en se reportant à la description qui suit et aux figures jointes qui représentent:
- figure 1: une vue schématique d'ensemble d'un tube intensificateur d'image radiologique de l'invention;
- figures 2a, 2b: des vues en coupe schématique comparées des cibles d'un tube intensificateur d'image radiologique de l'invention et de l'art antérieur respectivement;
- figure 3: un diagramme de chaîne de radiologie utilisant un tube intensificateur d'image de l'invention.

Le tube intensificateur d'image radiologique à sortie vidéo selon l'invention comporte, dans une même enveloppe maintenue sous vide, un écran d'entrée luminescent en contact avec une photocathode qui convertit les rayons X en photo-électrons, comme dans un intensificateur d' image connu. Ces photo-électrons sont focalisés par une optique électronique et accélérés vers une couche de poudre luminescente, après avoir traversé une couche métallique leur faisant perdre une partie de leur énergie. Cette couche luminescente est, selon l'invention, déposée sur la face arrière d'une cible photo-sensible recouverte au préalable d'une couche semi-transparente provoquant une atténuation supplémentaire du signal produit en réponse au bombardement photo-électronique incident. Les photons lumineux émis par la couche luminescente, et non absorbés dans la couche semi-transparente, créent des porteurs dans la cible, lesquels créent au niveau de la face balayée de la cible une répartition de charges qui est lue par le faisceau d'électrons; l'ensemble des signaux lus constitue le signal vidéo.

La figure 1 montre en coupe schématique, un tel tube, et la figure 2 la structure de la cible comparé à celle d'une cible utilisée dans l'art antérieur.

Le tube de la figure 1 comporte deux sections 1 et Il, sections image et d'analyse respectivement. Dans la première de ces deux sections, à gauche sur la figure, sont produits les photo-électrons dirigés de l'écran d'entrée du tube vers la cible qui constitue la face d'entrée de la deuxième section, une cible vidicon par exemple. Cette cible est balayé par un faisceau d' électrons issu de l'autre extrémité de cette section à droite de la figure. La section image 1 comprend, dans l'ordre, de gauche à droite du dessin, un écran d'entrée 10, composé, selon l'art connu, d'un scintillateur11 et d'une photocathode 12, et exposé au rayonnement X incident (flêches de gauche) traversant l'objet à observer 30.

En fonctionnement, un faisceau d'électrons ou photo-électrons, issu de la photocathode 12, est focalisé et accéléré vers la face de sortie de cette première section occupée par la cible de la deuxième section. Cette cible porte le repère 16 et les diverses électrodes de focalisation le repère 14; le faisceau d'électrons est représenté par le faisceau de droites en traits interrompus. La deuxième section du tube comprend en outre des moyens de production d'un pinceau d'électrons, symbolisé par la flêche, et des moyens assurant, en fonctionnement, le balayage point par point de la cible par celui-ci; ce balayage utilise un dispositif de déviation portant le repère 20; la cathode et l'ensemble des électrodes du canon portent le repère 18. L'ensemble des deux sections est maintenu sous vide dans l'enveloppe 24. En fonctionnement, l'accélération des photo-électrons est assurée par une source de tension continue représentée en 22. Enfin, l'ensemble est placé dans l'enveloppe de protection 25. Le signal vidéo est prélévé sur le circuit du faisceau d'électrons, dans les conditions connues en cette matière et non représentées.

La figure 2a montre une coupe schématique de la cible 1'6 du tube de l'invention, comparé à celle utilisée dans les tubes du même type de l'art antérieur (figure 2b), et leur incorporation dans le tube intensificateur. On voit sur ces figures l'écran d'entrée 10 (11, 12) soumis au rayonnement X incident (flèche ondulée) et la cible 16 de la figure précédente, entre lesquels sont accélérés les électrons de charges e-. La cible de l'invention, figure 2a, comporte superposées, sur la cible proprement dite 4, du côté opposé à celui lu par le faisceau d'électrons (flèche du bas), trois couches qui consistent respectivement en une couche barrière métallique 1, un écran luminescent '2 et une couche semi-transparente 3, contrairement aux cibles de l'art connu (figure 2b), qui ne comportent, en contact avec la cible 4 proprement dite, que la couche métallique 1.

Dans ces dernières, les électrons sont freinés par la couche barrière 1, de façon à aborder la cible avec une énergie suffisamment réduite par rapport à leur énergie d'accélération pour éviter les inconvénients signalés. Cette couche est, par exemple, en aluminium et présente une épaisseur de 1 micromètre.

Dans la cible de l'invention un freinage des électrons est exercé, comme dans le cas précédent, par la couche métallique 1; ce freinage leur laisse suffisamment d'énergie pour exciter la couche luminescente sous-jacente 2 qui émet des photons vers la couche semi-transparente 3; la couche métallique 1, également en aluminium par exemple, présente dans ce cas une épaisseur moins grande que l'art connu, de l'ordre de 5000 angstroms. Les photons émis par la partie 2 de la cible sont absorbés par la couche semi-transparente 3 dans une proportion qui dépend de son épaisseur et de sa nature. Le matériau semi-transparent utilisé est par exemple le chrome, déposé sur la cible proprement dite 4 sur une épaisseur de 500 angstroms environ; la couche luminescente est faite d'un matériau cathodo-luminescent tel que le tungstate de calcium, Ca W0₄, avec une épaisseur de '5000 angstroms également, ou le sulfure de zinc, ZnS.

Ainsi, dans l'invention, la réduction du gain s'effectue à deux niveaux; d'abord par freinage, comme dans l'art antérieur, au niveau de la couche barrière métallique 1, et, ensuite, au niveau de la couche semi-transparente 3, par absorption photonique. Cette disposition permet donc d'user de deux paramètres pour réduire le gain rayons X-signal vidéo et régler sa valeur entre les limites désirées.

Elle permet notamment de réduire ce gain en agissant sur un nombre élevé de particules, ce qui, toutes choses égales réduit le bruit. Elle permet d'ajuster le gain, en agissant sur la tension d'accélération des électrons notamment.

De plus, une tension d'accélération suffisamment élevée permet de conférer aux photo-électrons une énergie suffisante pour qu'ils traversent à la fois la couche barrière métallique 1, la couche luminescente et la couche semi-transparente, et qu'ils atteignent la cible proprement dite 4 et l'excitent directement, avec un gain assez élevé pour permettre les observations en fluorographie à faible dose de rayons X incidents. Ces possibilités constituent des avantages de l'invention par rapport à l'art antérieur.

Le gain se décompose comme suit: chaque photon X incident crée P photo-électrons (environ '150 pour fixer les idées), lesquels photo-électrons créent chacun G photons dans la couche luminescente 2 de la cible du tube de l'invention, que la couche semi-transparente 3 absorbe en partie pour n'en laisser passer que la fraction T; chacun de ces photons crée un porteur dans la cible proprement dite 4; le nombre de porteurs libres dans fa cible par photon X incident est donc finalement TGP. Ce gain se réduit aux deux derniers facteurs GP dans le cas d'une cible de l'art connu ne comportant que la couche barrière 1, en admettant que chaque électron incident crée dans la cible un nombre G de porteurs.

L'écran d'entrée 10 des tubes de l'invention est du type de ceux utilisée dans l'art pour la formation d'images radiologiques, à savoir un écran à deux couches, l'une d'iodure de césium ICs, par exemple d'une épaisseur de 100 à 200 micromètres, et l'autre en un matériau photo- émissif, comme l'antimoniure de sodium de potassium, Sb Na₂K, avec une épaisseur de l'ordre de 500 angstroms.

On a admis que la cible proprement dite 4, lue par le pinceau d'électrons, était une cible à semi-conducteur constitué par une mosaïque de diodes formées dans un substrat semi-conducteur, comme le montrent les dessins, où ces diodes portent le repère 42 et le substrat le repère 40. Plus généralement, cette cible peut être, dans les limites de l'invention, toute cible photo-sensible, lue par un faisceau d'électrons, de l'art antérieur.

Les tubes de l'invention sont utilisés dans les chaînes de radiologie, notamment en fluorosco- pie, pour la visualisation directe sur un écran de télévision, ou en fluorographie pour la visualisation avec mémoire. Le diagramme de chaînes de ce genre est donné sur la figure 3 où l'ensemble du tube porte le repère 100. Le repère 102 désigne l'écran de visualisation terminant la chaîne dans le premier cas et les repères 104 et 106 le tube à mémoire et l'écran de visualisation, dans le deuxième cas. Les signaux sont prélevés directement à la sortie du tube dans le circuit de balayage de la cible, dans les conditions connues.

## Revendications

1. Tube intensificateur d'image radiologique à sortie vidéo réunissant, dans une même enveloppe à vide, de part et d'autre d'une cible, d'une part des moyens transformant l'image en rayon X incidente en un faisceau de photo-électrons dirigé vers cette cible et y produisant un impact sous l'éffet duquel est formé dans la cible une image électrique de l'image incidente, ainsi qu'une couche barrière disposée sur la cible du côté de celle-ci exposé aux photo-électrons et, d'autre part, des moyens de lecture des signaux électriques constitutifs de l'image ainsi formée, caractérisé en ce que la couche barrière (1) est adjacente à une couche d'un matériau luminescent (2) produisant une image lumineuse correspondant à l'image photo-électronique incidente et à laquetle la cible proprement dite (4) est sensible et en ce qu'une atténuation supplémentaire du signal produit en réponse au bombardement photo-électronique incident est obtenue par interposition d'une couche semi-transparente (3) entre la couche de matériau luminescent et la cible proprement dite.

2. Tube intensificateur d'image radiologique selon la revendication 1, caractérisé en ce que la cible proprement dite est une cible à mosaïque de diodes formée dans un substrat semi-conducteur.

3. Chaîne de radiologie comprenant un tube intensificateur d'image radiologique (100) et un écran (102, 106) alimenté par les signaux de lecture de ce tube pour la visualisation de l'image incidente, caractérisée en ce que le tube intensificateur est un tube suivant l'une des revendications 1 ou 2.

## Patentansprüche

1. Radiologische Bildverstärkerröhre mit Videoausgang, die innerhalb derselben Vakuumhülle auf beiden Seiten eines Targets zum einen Mittel, die das einfallende Röntgenbild in ein auf dieses Target gerichtetes Fotoelektronenbündel umwandeln und dort einen Aufprall erzeugen, unter dessen Einwirken in dem Target ein elektrisches Bild des einfallenden Bildes erzeugt wird, sowie eine Sperrschicht aufweist, die auf dem Target auf dessen den Fotoelektronen ausgesetzter Seite angeordnet ist, und zum anderen Mittel zum Auslesen der elektrischen Signale umfasst, aus denen das so erzeugte Bild zusammengesetzt ist, dadurch gekennzeichnet, dass die Sperrschicht (1) an eine Schicht aus einem Leuchtstoff (2) angrenzt, der ein Lichtbild erzeugt, das dem einfallenden fotoelektronischen Bild entspricht und für welches das eigentliche Target (4) empfindlich ist, und dass eine zusätzliche Dämpfung des ansprechend auf den Fotoelektronenbeschuss erzeugten Signals durch Zwischenfügung einer halbdurchlässigen Schicht (3) zwischen der Leuchtstoffschicht und dem eigentlichen Target erhalten wird.

2. Radiologische Bildverstärkerröhre nach Anspruch 1, dadurch gekennzeichnet, dass das eigentliche Target ein Diodenmosaik-Target ist, das in einem Halbleitersubstrat gebildet ist.

3. Radiologisches Gerät mit einer radiologischen Bildverstärkerröhre (100) und einem von den Lesesignalen dieser Röhre gespeisten Schirm (102, 106) zur Sichtdarstellung des einfallenden Bildes, dadurch gekennzeichnet, dass die Verstärkerröhre eine Röhre nach Anspruch 1 oder 2 ist.

## Claims

1. Radiological image amplifier tube having a video output and joining, within the same vacuum enclosure and on both sides of a target, means transforming the incident X ray image into a photo-electron beam directed towards said target and producing an impact thereat causing an electric image of the incident image to be formed in the target, and a barrier layer located on the target on the side thereof exposed to the photo-electrons, on the one hand, and, on the other hand, means for reading the electric signals building the thus formed image, characterized in that the barrier layer (1) is adjacent a layer of a luminescent material (2) producing a luminous image corresponding to the incident photo-electronic image and to which the actual target (4) is sensitive, and in that a further attenuation of the signal produced in response to the incident photo-electronic bombardement is obtained by interposition of a semi-transparent layer (3) between the layer of luminescent material and the actual target.

2. Radiological image amplifier tube in accordance with claim 1, characterized in that the actual target is a diode array target formed in a semi-conductor substrate.

3. Radiology set comprising a radiological image amplifier tube (100) and a screen (102, 106) supplied by the reading signals of this tube for visualization of the incident image, characterized in that the amplifier tube is a tube in accordance with claims 1 or 2.
